# EUROPÄISCHE PATENTSCHRIFT

(11) **EP 4 070 711 B1**
(45) Veröffentlichungstag und Bekanntmachung des Hinweises auf die Patenterteilung: **08.05.2024**
(21) Anmeldenummer: 22160415.0
(22) Anmeldetag: 07.03.2022
(51) Int. Cl.: A47L 9/28, A47L 13/20

(54) **VORRICHTUNG ZUR REINIGUNG EINES BODENTUCHS**
DEVICE FOR CLEANING A FLOOR CLOTH
DISPOSITIF DE NETTOYAGE D'UNE SERPILLÈRE

(30) Priorität: 01.04.2021 DE 102021203332
(43) Veröffentlichungstag der Anmeldung: 12.10.2022
(73) Patentinhaber: BSH Hausgeräte GmbH, 81739 München (DE)
(72) Erfinder: Schnitzer, Frank, 97616 Bad Neustadt (DE); Daniel, Kristina, 97616 Bad Neustadt (DE); Geis, Julius, 97688 Bad Kissingen (DE)

(56) Entgegenhaltungen:
- CN-A- 103 006 153
- CN-A- 111 938 526
- CN-B- 107 951 448

## Beschreibung

Die Erfindung betrifft eine Vorrichtung zur Reinigung eines Bodentuchs. Insbesondere betrifft die Erfindung die Reinigung eines Bodentuchs eines automatischen Bodenreinigers.

Ein automatischer Bodenreiniger ist dazu eingerichtet, eine Bodenfläche selbsttätig zu reinigen. Die Bodenfläche kann insbesondere in einem Haushalt liegen und die Reinigung kann durch Staubsaugen oder Wischen erfolgen. Manche Bodenreiniger verfügen über eine Art Mopp, der über den Boden geführt wird, um den Boden zu reinigen. Der Mopp kann trocken oder feucht verwendet werden und bestimmte Arten von Schmutz besser vom Boden entfernen als ein Staubsauger.

Wird der Mopp länger betrieben, so kann er mit Schmutz gesättigt sein, sodass er keinen weiteren Schmutz aufnehmen kann. Eine Reinigungs- oder Pflegewirkung des Mopps kann dann reduziert sein. Zur Wiederherstellung der Reinigungsfähigkeit des Bodenreinigers kann der Mopp von einer Bedienperson gereinigt oder ausgetauscht werden. Durch den erforderlichen Eingriff ist eine unbeaufsichtigte Reinigung einer größeren Bodenfläche durch den Bodenreiniger jedoch nicht möglich. Das Erfordernis des regelmäßigen Eingriffs in den Reinigungsbetrieb des Bodenreinigers kann seinen Zweck der automatischen Reinigung infrage stellen.

WO 2020 / 125 774 A1 schlägt vor, den Mopp als eine Art Kartusche auszuführen, die in einer Basisstation des Bodenreinigers automatisch gewechselt werden kann. Allerdings müssen verschmutzte Kartuschen immer noch aus der Basisstation entfernt und frische Kartuschen bereitgestellt werden. CN-B-107951448 offenbart eine Reinigungsvorrichtung und ein Verfahren zur Reinigung eines Bodentuches.

Eine der vorliegenden Erfindung zu Grunde liegende Aufgabe besteht in der Angabe einer verbesserten Technik zur automatischen Reinigung eines Bodentuchs für einen automatischen Bodenreiniger. Die Erfindung löst diese Aufgabe mittels der Gegenstände der unabhängigen Ansprüche. Unteransprüche geben bevorzugte Ausführungsformen wieder.

Nach einem ersten Aspekt der vorliegenden Erfindung umfasst eine Reinigungsvorrichtung zur Reinigung eines Bodentuchs für einen automatischen Bodenreiniger eine radial wasserdurchlässige Trommel, die dazu eingerichtet ist, das Bodentuch an ihrer Mantelfläche aufzunehmen; eine Befeuchtungseinrichtung für das an der Trommel angebrachte Bodentuch; und eine Steuervorrichtung zur Steuerung der Trommel derart, dass das Bodentuch von einem über die Trommel fahrenden Bodenreiniger abgezogen oder an ihm angebracht wird.

Es ist besonders bevorzugt, dass die Steuervorrichtung dazu eingerichtet ist, das Bodentuch automatisch vom Bodenreiniger zu übernehmen und/oder ein gereinigtes Bodentuch automatisch an den Bodenreiniger zurück zu übergeben, sodass dieser das Bodentuch für eine weitere Reinigung verwenden kann. Durch Einsatz der Reinigungsvorrichtung kann ein Eingriff eines Benutzers, um ein verschmutztes Bodentuch am Bodenreiniger zu reinigen oder zu ersetzen, entfallen. Das mittels der Reinigungsvorrichtung gereinigte Bodentuch kann am Bodenreiniger erneut verwendet werden, sodass durch die mehrfache Nutzung eine Umweltbelastung verringert sein kann. Das Bodentuch kann ein flexibles Tuch umfassen; ein Rahmen, eine Kartusche oder ein anderes starres Element, um es zum Einsatz am Bodenreiniger tauglich zu machen, kann nicht erforderlich sein.

Das Bodentuch kann beispielsweise mittels eines Klettverschlusses am Bodenreiniger angebracht sein. So kann das Bodentuch sicher zur Reinigung am Bodenreiniger gehalten sein und trotzdem mittels der Trommel vom Bodenreiniger abgezogen werden. Ein Anbringen des Bodentuchs am Bodenreiniger kann einfach durch Andrücken erfolgen. Während der Bodenreiniger über die Trommel fährt, kann sich die Trommel drehen, sodass das Bodentuch auf die Trommel auf- oder abgewickelt wird.

Eine Bewegungsrichtung des Bodenreinigers beim Aufnehmen des Bodentuchs kann seiner Bewegungsrichtung beim Abgeben entgegengesetzt sein. In einer Ausführungsform ist die Drehung der Trommel seitens der Reinigungsvorrichtung gesteuert, in einer anderen durch das Abziehen des Bodentuchs durch den Bodenreiniger bedingt. Das Übergeben des Bodentuchs von der Reinigungsvorrichtung an den Bodenreiniger kann im Wesentlichen in umgekehrter Weise erfolgen wie das Aufnehmen.

Eine während des Einsatzes am Bodenreiniger dem Boden zugewandte Seite des aufgewickelten Bodentuchs kann auf eine radiale Innenseite der Trommel weisen. Die Befeuchtungseinrichtung kann das Bodentuch in radialer Richtung durchspülen, um Schmutz aus dem Tuch zu lösen. In einer Ausführungsform wird das Bodentuch radial von außen nach innen durchspült und verschmutzte Lauge kann in einer axialen oder tangentialen Richtung abgeführt werden.

Bevorzugt umfasst die Trommel ein erstes Greifelement, um in das Bodentuch einzugreifen, während der Bodenreiniger über die Trommel fährt, und um das Bodentuch von dem Bodenreiniger abzuziehen. Der Eingriff kann formschlüssig erfolgen und beispielsweise eine am Bodentuch angebrachte Schlaufe nutzen. Alternativ kann der Eingriff auch kraftschlüssig erfolgen, insbesondere durch Einklemmen des Bodentuchs an der Trommel. Durch den Eingriff kann ein automatisches Übergeben des Bodentuchs vom Bodenreiniger an die Reinigungsvorrichtung erfolgen.

Das erste Greifelement ist bevorzugt dazu eingerichtet, im Bereich einer vorderen Kante des Bodentuchs einzugreifen; wobei die Trommel ein zweites Greifelement umfasst, welches dazu eingerichtet ist, im Bereich einer hinteren Kante in das Bodentuch einzugreifen. Die vordere und die hintere Kante des Bodentuchs ergeben sich aus einer Bewegung des Bodenreinigers gegenüber der Reinigungsvorrichtung. Zum Eingreifen des zweiten Greifelements kann eine weitere Schlaufe am Bodentuch vorgesehen sein. Durch die Verwendung zweier Greifelemente kann das Bodentuch vollständig sicher an der Trommel gehalten sein. Ein Ablösen des Bodentuchs während eines Reinigungsvorgangs kann verhindert werden. Das solchermaßen auf die Trommel gespannte Bodentuch kann während eines Reinigungsvorgangs weniger verrutschen oder verknittern, sodass es anschließend verbessert automatisch am Bodenreiniger angebracht werden kann.

Das erste und/oder das zweite Greifelement können an der Trommel radial beweglich sein, wobei an der Trommel im Bereich des Greifelements eine radiale Vertiefung vorgesehen sein kann, um das Greifelement aufzunehmen. Das Greifelement kann in die radiale Vertiefung gezogen werden, nachdem es formschlüssig in das Bodentuch eingegriffen hat. Danach kann das Greifelement radial nicht über einen Umfang der Trommel hervorstehen. Das Bodentuch kann zur Reinigung verbessert zugänglich sein und ein unbeabsichtigtes Abziehen des Bodentuchs durch Eingriff der Trommel im Bereich eines formschlüssig mit einem Greifelement verbundenen Abschnitts des Bodentuchs kann verhindert sein.

Das Greifelement kann dazu eingerichtet sein, das Bodentuch an der Trommel einzuklemmen. Dadurch kann das Bodentuch mittels Kraftschluss an der Trommel gehalten sein. Der Kraftschluss kann alternativ oder zusätzlich zu einem Formschluss erfolgen, der zwischen dem Greifelement und dem Bodentuch bestehen kann. Das Bodentuch kann insbesondere im Bereich der Vertiefung mittels des Greifelements eingeklemmt werden, sodass das Bodentuch im Rahmen eines Einklemmvorgangs an der äußeren Mantelfläche der Trommel gespannt werden kann. Eine Faltenbildung des Bodentuchs kann dadurch vermindert werden, sodass das Bodentuch verbessert gereinigt und nach der Reinigung verbessert am Bodenreiniger angebracht werden kann.

Unterhalb der Trommel kann ein Laugenbehälter vorgesehen sein. Der Laugenbehälter ist dazu eingerichtet, von der Trommel und/oder der Walze ablaufende Flüssigkeit zu sammeln. Dabei kann die Trommel teilweise in die Lauge im Laugenbehälter eintauchen. Die Befeuchtungseinrichtung kann mittels Flüssigkeit aus dem Laugenbehälter gespeist werden, sodass die Flüssigkeit in der Reinigungsvorrichtung ressourcensparend zirkuliert werden kann. Der Laugenbehälter kann dazu eingerichtet sein, Sedimente oder Schwebstoffe in der Flüssigkeit abzuscheiden, sodass an die Befeuchtungseinrichtung bereitgestellte Flüssigkeit eine verringerte Beladung an Schmutz aufweisen kann. Ferner können ein Filter oder eine andere Abscheidevorrichtung für Schmutz aus der Flüssigkeit vorgesehen sein. Der Laugenbehälter kann aus der Reinigungsvorrichtung entnehmbar sein, um nach einem Reinigungsvorgang verschmutzte Flüssigkeit entsorgen zu können. Unverschmutzte Flüssigkeit kann in den Laugenbehälter oder einen separaten Flüssigkeitsbehälter eingefüllt werden.

Die Reinigungsvorrichtung kann ferner eine Walze mit radialen Bearbeitungselementen umfassen; wobei die Steuervorrichtung dazu eingerichtet ist, die Trommel und die Walze derart zu steuern, dass die Bearbeitungselemente in das Bodentuch eingreifen, um es zu reinigen.

Die Walze ist bevorzugt in einem vorbestimmten Abstand parallel zur Trommel angebracht und kann in Umfangsrichtung unterschiedliche Abschnitte aufweisen, um unterschiedliche Funktionen zu erfüllen. An den Abschnitten können verschiedene Bearbeitungselemente angebracht sein. Zur Selektion einer der Funktionen kann die Walze in eine entsprechende Position bezüglich der Trommel gebracht werden.

In einer Ausführungsform ist an der Walze eine axial verlaufende Dichtlippe angebracht, um einen radialen Spalt zwischen der Trommel und der Walze abzudichten. Ein oberhalb der Dichtlippe liegender Bereich zwischen der Trommel und der Walze kann dann mit Wasser geflutet werden, beispielsweise um groben Schmutz aus dem Bodentuch zu lösen. Die Trommel kann auch gegenüber der stillstehenden Walze gedreht werden, sodass die Dichtlippe über das Bodentuch streift. So kann Wasser aus dem Bodentuch abgestreift werden.

An der Walze kann ferner eine axial verlaufende Aussparung vorgesehen sein, um einen radialen Spalt zwischen der Trommel und der Walze zu bilden. So kann die Trommel verbessert um ihre Drehachse gedreht werden, ohne dass die Walze mit der Trommel oder dem auf der Mantelfläche der Trommel angebrachten Bodentuch in Kontakt kommt. Insbesondere bei der Übergabe des Bodentuchs zwischen der Reinigungsvorrichtung und dem Bodenreiniger kann ein möglicherweise störender Einfluss der Walze so unterbunden werden. Die Aussparung kann in Umfangsrichtung an die Dichtlippe angrenzen, sodass die Dichtlippe in Umfangsrichtung einen vergrößerten Spielraum zum Umbiegen hat. Es können auch zwei Aussparungen vorgesehen sein, die in Umfangsrichtung auf unterschiedlichen Seiten der Dichtlippe liegen. Die beiden Aussparungen können unterschiedlich groß sein.

Die Befeuchtungseinrichtung ist bevorzugt dazu eingerichtet, eine Flüssigkeit in einen Bereich zwischen der Trommel und der Walze zu fördern. So kann das Bodentuch verbessert direkt mit Wasser behandelt werden. Im Bodentuch enthaltener Schmutz kann durch die Flüssigkeit gezielt herausgespült werden. Die Flüssigkeit ist bevorzugt wasserbasiert und kann ein Reinigungsmittel umfassen.

Nach einem weiteren Aspekt der vorliegenden Erfindung umfasst eine Basisstation für einen automatischen Bodenreiniger eine hierin beschriebene Reinigungsvorrichtung zur Reinigung eines Bodentuchs für den automatischen Bodenreiniger. Die Basisstation kann zusätzlich dazu eingerichtet sein, den Bodenreiniger auf andere Weise zu versorgen.

Beispielsweise kann die Basisstation den Bodenreiniger mit elektrischer Energie und/oder Frischwasser versorgen. Außerdem kann die Basisstation Schmutz oder verschmutzte Flüssigkeit vom Bodenreiniger übernehmen. Außerdem kann die Basisstation Daten mit dem Bodenreiniger austauschen, insbesondere bezüglich einer bereits erfolgten oder noch bevorstehenden Reinigung der Bodenfläche.

Nach wieder einem weiteren Aspekt der vorliegenden Erfindung umfasst ein Verfahren zum Reinigen eines Bodentuchs eines automatischen Bodenreinigers Schritte des automatischen Übernehmens des Bodentuchs vom Bodenreiniger an eine Reinigungsvorrichtung, während der Bodenreiniger über die Reinigungsvorrichtung fährt; des Reinigens des Bodentuchs in der Reinigungsvorrichtung; und des automatischen Anbringens des Bodentuchs am Bodenreiniger, während der Bodenreiniger über die Reinigungsvorrichtung fährt. Das Verfahren kann insbesondere mittels einer hierin beschriebenen Reinigungsvorrichtung durchgeführt werden.

Nach noch einem weiteren Aspekt umfasst ein System einen automatischen Bodenreiniger und eine hierin beschriebene Reinigungsvorrichtung, wobei der Bodenreiniger dazu eingerichtet ist, ein Bodentuch an seiner Unterseite aufzunehmen; das Bodentuch über einen Boden zu führen, um diesen zu reinigen, und über die Reinigungsvorrichtung zu fahren, um das Bodentuch an die Reinigungsvorrichtung zu übergeben oder von dieser aufzunehmen. Weiter können der Bodenreiniger und die Reinigungsvorrichtung dazu eingerichtet sein, ein mittels der Reinigungsvorrichtung gereinigtes Bodentuch an der Unterseite des Bodenreinigers anzubringen.

Die Erfindung wird nun unter Bezug auf die beiliegenden Figuren genauer beschrieben, in denen:
- Figur 1: ein System mit einem automatischen Bodenreiniger und einer Basisstation;
- Figur 2: eine schematische Darstellung einer Reinigungsvorrichtung;
- Figur 3: eine Trommel für eine Reinigungsvorrichtung;
- Figur 4: eine Walze für eine Reinigungsvorrichtung;
- Figuren 5A-5D: Schritte einer Übernahme eines Bodentuchs von einem Bodenreiniger an eine Reinigungsvorrichtung;
- Figuren 6A-6E: Schritte der Reinigung eines Bodentuchs mittels einer Reinigungsvorrichtung;
- Figuren 7A-7D: Schritte einer Übergabe eines Bodentuchs von einer Reinigungsvorrichtung an einen Bodenreiniger
darstellt.

Figur 1 zeigt ein System 100 mit einem automatischen Bodenreiniger 105 und einer Basisstation 110. Der Bodenreiniger 105 umfasst eine Reinigungsvorrichtung 115 und ist dazu eingerichtet, eine Bodenfläche, beispielsweise in einem Haushalt, zu reinigen. Dazu umfasst der Bodenreiniger 105 üblicherweise antreibbare Räder 120, um den Bodenreiniger 105 auf der Bodenfläche zu bewegen. In der dargestellten Ausführungsform ist zusätzlich eine Bodenwalze 125 vorgesehen, die auf der Bodenfläche abrollen kann. An einer Unterseite des Bodenreingers 105 ist eine Wischeinrichtung 130 angebracht, an der ein Bodentuch 135 befestigt werden kann. Die Befestigung kann insbesondere mittels eines Klettverschlusses erfolgen. Die Wischeinrichtung 130 kann dazu eingerichtet sein, das Bodentuch 135 gegenüber dem Bodenreiniger 105 zu bewegen, während der Bodenreiniger 105 über die Bodenfläche fährt. Die Bewegung kann insbesondere oszillierend sein und beispielsweise auf einer Kreisbahn oder auch linear erfolgen. Dabei ist bevorzugt, dass eine Orientierung des Bodentuchs 135 bezüglich einer Fahrtrichtung des Bodenreingers 105 unverändert bleibt. Insbesondere können eine Vorderkante und eine Hinterkante des Bodentuchs 135 in einer vorbestimmten relativen Ausrichtung bezüglich einer üblichen Fahrtrichtung des Bodenreingers 105 verbleiben. An der Vorderkante können eine oder mehrere erste Laschen 140 und an der Hinterkante können eine oder mehrere zweite Laschen 145 vorgesehen sein. Hierin wird davon ausgegangen, dass die Vorderkante diejenige Kante des Bodentuchs 135 ist, die beim Überfahren der Reinigungseinrichtung 115 zwecks Übergabe des Bodentuchs 135 in Fahrtrichtung liegt, und die Hinterkante entsprechend hinten liegt. Das Bodentuch 135 kann bezüglich der Kanten symmetrisch ausgebildet sein, sodass Vorder- und Hinterkanten durch Drehen des Bodentuchs 135 um eine Hochachse auch miteinander vertauscht werden können.

Der Bodenreiniger 105 ist dazu eingerichtet, in einer vorbestimmten Weise an die Basisstation 110 zu fahren, um Vorräte aufzufüllen, andere Vorräte abzugeben, Daten auszutauschen und/oder eine Wartung durchzuführen. Üblicherweise wird die Basisstation 110 nach erfolgter Reinigung einer vorbestimmten Bodenfläche durch den Bodenreiniger 105 automatisch angesteuert. Die Basisstation 110 umfasst eine keilförmige Auffahrt 150, nach Art einer Rampe. Fährt der Bodenreiniger 105 über die Auffahrt 150, so passiert die Wischeinrichtung 130 mit dem Bodentuch 135 eine Aussparung in der Auffahrt 150, unter der sich die Reinigungsvorrichtung 115 befindet. Auf diese Weise kann die Reinigungsvorrichtung 115 in Kontakt mit dem Bodentuch 135 gelangen.

Es wird vorgeschlagen, dass die Reinigungsvorrichtung 115 das Bodentuch 135 von der Wischeinrichtung 130 abziehen kann, während der Bodenreiniger 105 über die Reinigungsvorrichtung 115 fährt. Weiter wird vorgeschlagen, dass die Reinigungsvorrichtung 115 das abgezogene Bodentuch 135 reinigt und anschließend in umgekehrter Weise wieder am Bodenreiniger 105 befestigt. Dazu kann der Bodenreiniger 105 in entgegengesetzter Fahrtrichtung über die Aussparung fahren, unter der sich die Reinigungsvorrichtung 115 befindet.

Figur 2 zeigt eine schematische Darstellung einer Reinigungsvorrichtung 115 in einer Basisstation 110. Die Reinigungsvorrichtung 115 umfasst eine Trommel 205, eine Walze 210, eine Befeuchtungseinrichtung 215 und eine Steuervorrichtung 220. Die Trommel 205 und die Walze 210 weisen zueinander parallele Drehachsen auf und können im Wesentlichen gleiche axiale Abmessungen aufweisen. Radien der Trommel 205 und der Walze 210 können einander entsprechen oder voneinander abweichen. Die Drehachsen verlaufen bevorzugt in horizontaler Richtung. Die Trommel 205 ist derart in der Reinigungsvorrichtung 115 angebracht, dass sie durch eine Aussparung in der Rampe 150 zugänglich ist. Insbesondere kann ein Abschnitt der Trommel 205 durch die Aussparung in der Rampe 150 nach oben herausstehen. Der Trommel 205 und der Walze 210 kann jeweils ein Antrieb 225 zugeordnet sein, um eine Bewegung um die jeweilige Drehachse zu steuern. Ein Antrieb 225 kann auch dazu eingerichtet sein, eine Drehung der Trommel 205 bzw. der Walze 210 abzubremsen. In einer weiteren Ausführungsform ist anstelle eines Antriebs 225 eine steuerbare Bremse vorgesehen.

Die Befeuchtungseinrichtung 215 umfasst bevorzugt eine steuerbare Pumpe 230 und eine oder mehrere Düsen 235. Die Pumpe 230 wird aus einem Behälter gespeist, in welchem sich eine Flüssigkeit befindet. Die Düse 235 kann die Flüssigkeit in einen Bereich zwischen der Trommel 205 und der Walze 210 sprühen oder spritzen und von der Trommel 205 oder der Walze 210 abtropfendes Wasser kann in einem Laugenbehälter 240 gesammelt werden. In der dargestellten Ausführungsform dient der Laugenbehälter 240 gleichzeitig als Behälter für Flüssigkeit, die von der Pumpe 230 angesaugt wird. Ein der Pumpe 230 vorgeschalteter Filter ist in Figur 2 nicht dargestellt. Es ist bevorzugt, dass eine Vielzahl Düsen 235 vorgesehen sind, die in einer Richtung parallel zu den Drehachsen der Trommel 205 und der Walze 210 angeordnet sind. In der dargestellten Ausführungsform sind zwei Reihen von Düsen 235 vorgesehen, von denen eine Reihe vermehrt in Richtung der Trommel 205 und die andere vermehrt in Richtung der Walze 210 ausgerichtet ist.

An der Trommel 205 können eine erste und/oder eine zweite Greifeinrichtung 245 angebracht sein. Eine Greifeinrichtung 245 ist dazu eingerichtet, insbesondere im Bereich einer Lasche 140, 145 in das Bodentuch 135 einzugreifen. Um das Eingreifen zu erleichtern, kann die Greifeinrichtung 245 radial nach außen bewegt werden, sodass sie um einen Umfang der zylindrischen Trommel 205 hervorsteht. Nach Eingreifen der Greifeinrichtung 245 in das Bodentuch 135 kann die Greifeinrichtung 245 an der Trommel 205 radial nach innen gezogen werden. Dadurch kann das Bodentuch 135 kraftschlüssig an der Trommel 205 eingeklemmt werden. Bevorzugt ist im Bereich der Greifeinrichtung 245 eine Vertiefung 250 im Bereich einer äußeren Oberfläche der Trommel 205 eingebracht. Die Greifeinrichtung 245 kann dann so weit radial nach innen gezogen werden, dass sie innerhalb der Vertiefung 250 liegt und nicht mehr über den kreisförmigen Umriss der Trommel 205 hervorsteht. Beim Einziehen der Greifeinrichtung 245 kann das Bodentuch 135 zwischen der Greifeinrichtung 245 und der Trommel 205 eingeklemmt werden.

Die Trommel 205 kann hohlzylindrisch geformt sein, wobei sie in radialer Richtung für Wasser durchlässig sein kann. Beispielsweise kann die Trommel 205 aus einem Gitter herstellbar sein oder ein glattes Material kann mit einer Vielzahl radialer Durchbrüche versehen sein. An axialen Enden kann die Trommel 205 Speichen aufweisen oder geschlossen sein.

Die Walze 210 umfasst bevorzugt eine Vielzahl sich jeweils in radialer Richtung erstreckender Bearbeitungselemente 255. Die Bearbeitungselemente 255 können in Umfangsrichtung regelmäßig angeordnet sein. Axial benachbarte Bearbeitungselemente 255 können in Umfangsrichtung verschoben sein. An einer Stelle entlang des Umfangs kann an der Walze 210 eine Dichtlippe 260 ausgebildet sein, die bevorzugt flexibel gestaltet ist. An einer anderen Stelle in Umfangsrichtung, insbesondere angrenzend zur Dichtlippe 260, kann eine axial verlaufende Aussparung 265 vorgesehen sein, die so bemessen ist, dass durch entsprechende Orientierung der Walze 210 ein durchgehender Spalt zur Trommel 205 besteht. Dazu kann die Aussparung 265 der Trommel 205 bzw. ihrer Drehachse zugewandt werden. In der dargestellten Ausführungsform sind zwei Aussparungen 265 vorgesehen, die sich auf gegenüberliegenden Seiten der Dichtlippe 260 in Umfangsrichtung befinden.

Figur 3 zeigt eine Trommel 205 mit einem Bodentuch 135. Im oberen Bereich ist die Trommel 205 mit dem noch nicht aufgewickelten Bodentuch 135, in einem mittleren Bereich mit einem aufgewickelten, einseitig verriegelten Bodentuch 135 und in einem unteren Bereich mit einem zweiseitig verriegelten Bodentuch 135 dargestellt.

Das Bodentuch 135 ist so beschaffen, dass Laschen 140, 145 in horizontaler Richtung abstehen können, während das Bodentuch 135 an der Wischeinrichtung 130 angebracht ist (vgl. Figur 1). In der oberen Darstellung von Figur 3 sind die ersten Laschen 140 in eine radial nach außen ausgestellte Greifeinrichtung 245 in Umfangsrichtung eingeführt. Zur Übergabe des Bodentuchs 135 an die Trommel 205 kann die Greifeinrichtung 245 radial nach innen bewegt werden, um einen Kraftschluss zum Bodentuch 135 herzustellen. Anschließend kann die Trommel 205 gedreht werden, sodass das Bodentuch 135 auf einer Mantelfläche der Trommel 205 aufgewickelt wird. Ist das Bodentuch 135 während dieses Vorgangs noch am Bodenreiniger 105 befestigt, so sollte dieser entsprechend in einer tangentialen Richtung zur Trommel 205 bewegt werden. Ein Klettverschluss, der das Bodentuch 135 an der Wischeinrichtung 130 hält, kann dabei automatisch gelöst werden.

Die mittlere Darstellung von Figur 3 geht davon aus, dass das Bodentuch 135 vollständig von der Wischeinrichtung 130 gelöst ist. Der Bodenreiniger 105 kann dann in eine Position bewegt werden, in welcher er den Betrieb der Reinigungsvorrichtung 115 nicht stört. Beispielsweise kann der Bodenreiniger 105 noch etwas nach vorne oder weiter nach hinten fahren. Vor oder nach der Trennung des Bodentuchs 135 im Bereich der zweiten Laschen 145 von der Wischeinrichtung 130 kann die zweite Greifeinrichtung 245 in radialer Richtung von der Trommel 205 ausgestellt werden. Die zweiten Laschen 145 können dann in die zweite Greifeinrichtung 245 eingreifen. Die zweite Greifeinrichtung 245 kann dann radial nach innen gezogen werden, um einen Kraftschluss zum Bodentuch 135 im Bereich der zweiten Laschen 145 herzustellen.

In der unteren Darstellung von Figur 3 ist auch die zweite Greifeinrichtung 245 radial nach innen gezogen und das Bodentuch 135 ist auf einen Umfang der Trommel 205 aufgebracht.

Figur 4 zeigt eine Walze 210 für eine Reinigungsvorrichtung 115. Im oberen Bereich ist eine vollständige Walze 210 dargestellt, im unteren Bereich ein vergrößert dargestellter axialer Abschnitt. Dabei sind unterschiedlich geformte Bearbeitungselemente 255 eingesetzt.

Die Walze 210 kann einteilig oder mehrteilig ausgeführt sein. In einer Ausführungsform ist ein beispielsweise aus Kunststoff herstellbarer Körper vorgesehen, an dem die Bearbeitungselemente 255 einzeln oder zusammenhängend befestigt werden können. Die Dichtlippe 260 ist bevorzugt aus einem flexiblen Material herstellbar, das an der Walze 210 montiert werden kann. Beispielsweise kann am Körper der Walze 210 eine radiale Nut vorgesehen sein, in welche die Dichtlippe 260 eingeschoben oder eingezogen werden kann.

Im Folgenden werden verschiedene Vorgänge an der Reinigungsvorrichtung 115 genauer beschrieben. Dabei wird beispielhaft von einer Ausführungsform nach Figur 2 ausgegangen. Figuren 5A bis 5D betreffen eine automatische Übernahme des Bodentuchs 135 vom Bodenreiniger 105 an die Reinigungsvorrichtung 115.

In Figur 5A ist eine Greifeinrichtung 245 der Trommel 205 radial ausgestellt und greift in erste Laschen 140 des an der Unterseite des Bodenreingers 105 angebrachten Bodentuchs 135 ein. Die Walze 210 ist so gestellt, dass ihre Aussparung 265 der Trommel 205 zugewandt ist, sodass die Trommel 205 gedreht werden kann, ohne an der Walze 210 zu reiben.

In Figur 5B ist die erste Greifeinrichtung 245 radial nach innen gezogen und hat eine kraftschlüssige Verbindung mit den ersten Laschen 140 hergestellt. Die Trommel 205 hat sich ein Stück im Uhrzeigersinn gedreht und der Bodenreiniger 105 ist gegenüber der Reinigungsvorrichtung 115 auf der Rampe 150 ein korrespondierendes Stück nach rechts oben gefahren. eine Bewegung des Bodenreinigers 105 gegenüber der Trommel 205 kann auf eine Drehung der Trommel 205 abgestimmt sein. Dazu können die Reinigungsvorrichtung 115 und der Bodenreiniger 105 mittels geeigneter Kommunikationseinrichtungen miteinander kommunizieren. Üblicherweise tritt dabei eine der Komponenten 105, 115 als steuerndes und die andere als gesteuertes Element auf.

In Figur 5C sind diese Bewegungen weitergeführt, bis das Bodentuch 135 beinahe vollständig vom Bodenreiniger 105 entfernt worden ist. Die zweite Greifeinrichtung 245 ist radial ausgestellt und greift in die zweiten Laschen 145 am hinteren Ende des Bodentuchs 135 bezüglich einer Bewegungsrichtung des Bodenreingers 105 ein.

In Figur 5D ist auch die zweite Greifeinrichtung 245 geschlossen und radial nach innen gezogen, sodass auch hier eine kraftschlüssige Verbindung zum Bodentuch 135 hergestellt ist. Das Bodentuch 135 ist hier vollständig auf einer Mantelfläche der Trommel 205 aufgezogen. Der Bodenreiniger 105 wird derart bewegt, dass er eine Bewegung der Trommel 205 nicht stört. Dazu kann der Bodenreiniger 105 so weit nach vorne oder hinten gefahren werden, dass er nicht in Anlage mit der Trommel 205 liegt. Alternativ kann der Bodenreiniger 105 auch von der Reinigungsvorrichtung 115 hochgehoben oder diese bezüglich dem Bodenreiniger 105 bzw. der Rampe 150 abgesenkt werden.

Figuren 6A bis 6E betreffen einen beispielhaften Waschvorgang des Bodentuchs 135 in der Reinigungsvorrichtung 115. Der Bodenreiniger 105 befindet sich dabei in einer Position, in welcher er die Reinigung nicht beeinträchtigt.

In Figur 6A ist die Walze 210 so gedreht, dass die Dichtlippe 260 an der Trommel 205 anliegt. Durch die Düsen 235 wird Flüssigkeit in einen Bereich zwischen der Trommel 205 und der Walze 210 gefördert, sodass das 135 mit Flüssigkeit geflutet wird. Dabei kann die Trommel 205 im Uhrzeigersinn gedreht werden, während die Walze 210 stillsteht, sodass das Bodentuch 135 an allen Stellen von Flüssigkeit aus den Düsen 235 durchströmt werden kann.

In Figur 6B wird weiter Flüssigkeit durch die Düsen 235 gefördert, während die Walze 210 derart gedreht ist, dass Bearbeitungselemente 255 das Bodentuch 135 auf der Oberfläche der Trommel 205 durchwalken. Dazu kann die Walze 210 gegenüber der Trommel 205 gedreht werden. Die Trommel 205 kann langsam oder abschnittweise gedreht werden, um alle Abschnitte des Bodentuchs 135 der Einwirkung der Bearbeitungselemente 255 auszusetzen.

In Figur 6C ist die Walze 210 in eine ähnliche Stellung gedreht wie in Figur 6A, jedoch wird keine Flüssigkeit aus den Düsen 235 gefördert. Die Trommel 205 kann im Uhrzeigersinn gedreht werden, um Flüssigkeit durch das Bodentuch 135 radial nach innen zu drücken oder in Umfangsrichtung abzuziehen oder abzustreifen.

In Figur 6D kann das Bodentuch 135 in ähnlicher Weise bearbeitet werden wie in Figur 6B, jedoch ohne Zufuhr von Flüssigkeit durch die Düsen 235. Ein Flor des Bodentuchs 135 kann dabei durchwalkt und/oder aufgelockert werden. Die Drehung der Walze 210 gegenüber dem Bodentuch 135 kann in einer beliebigen Richtung oder auch oszillierend erfolgen.

In Figur 6E ist die Walze 210 in eine Position gedreht, in welcher sie keinen Kontakt zum Bodentuch 135 auf der Trommel 205 hat. In dieser Stellung kann das Bodentuch 135 trocknen, bis es wieder vom Bodenreiniger 105 benötigt wird. Zur Beschleunigung des Trockenvorgangs kann ein Gebläse eingesetzt werden.

Figur 7A bis 7D betreffen eine Übergabe des Bodentuchs 135 von der Reinigungsvorrichtung 115 an den Bodenreiniger 105.

In Figur 7A ist die zweite Greifeinrichtung 245 geöffnet und das Bodentuch 135 liegt in diesem Bereich an der Unterseite des Bodenreingers 105 an. Dazu kann der Bodenreiniger 105 in Längsrichtung in eine passende Stellung gefahren werden.

In Figur 7B ist der Bodenreiniger 105 ein Stück nach links gefahren und die Trommel 205 hat sich um ein korrespondierendes Stück gegen den Uhrzeigersinn gedreht, sodass das Bodentuch 135 von ihrer Mantelfläche abgewickelt und auf die Unterseite des Bodenreingers 105 aufgebracht ist.

Figur 7C zeigt eine Konstellation, in der das Bodentuch 135 vollständig an der Unterseite des Bodenreingers 105 angebracht ist. Die erste Greifeinrichtung 245 ist geöffnet, um das Bodentuch 135 von der Reinigungsvorrichtung 115 zu trennen.

In Figur 7D verlässt der Bodenreiniger 105 die Reinigungsvorrichtung 115 bzw. die Basisstation 110. Die Trommel 205 kann in der gezeigten Stellung verbleiben, in der ein erneutes Übernehmen des Bodentuchs 135 vom Bodenreiniger 105 möglich ist (vgl. Figur 5A).

### Bezugszeichen

- 100: System
- 105: Bodenreiniger
- 110: Basisstation
- 115: Reinigungsvorrichtung
- 120: Rad
- 125: Bodenwalze
- 130: Wischeinrichtung
- 135: Bodentuch
- 140: erste Lasche
- 145: zweite Lasche
- 150: Auffahrt

- 205: Trommel
- 210: Walze
- 215: Befeuchtungseinrichtung
- 220: Steuervorrichtung
- 225: Antrieb
- 230: Pumpe
- 235: Düse
- 240: Laugenbehälter
- 245: Greifeinrichtung
- 250: Vertiefung, Nut
- 255: Bearbeitungselement
- 260: Dichtlippe
- 265: Aussparung

## Patentansprüche

1. Reinigungsvorrichtung (115) zur Reinigung eines Bodentuchs (135) für einen automatischen Bodenreiniger (105), wobei die Reinigungsvorrichtung (115) folgendes umfasst:
- eine radial wasserdurchlässige Trommel (205), die dazu eingerichtet ist, das Bodentuch (135) an ihrer Mantelfläche aufzunehmen;
- eine Befeuchtungseinrichtung (215) für das an der Trommel (210) angebrachte Bodentuch (135); und
- eine Steuervorrichtung (220) zur Steuerung der Trommel (210) derart, dass das Bodentuch (135) von einem über die Trommel (210) fahrenden Bodenreiniger (105) abgezogen oder an ihm angebracht wird.

2. Reinigungsvorrichtung (115) nach Anspruch 1, wobei die Trommel (205) ein erstes Greifelement (245) aufweist, um in das Bodentuch (135) einzugreifen, während der Bodenreiniger (105) über die Trommel (205) fährt, und um das Bodentuch (135) von dem Bodenreiniger (105) abzuziehen.

3. Reinigungsvorrichtung (115) nach Anspruch 2, wobei das erste Greifelement (245) dazu eingerichtet ist, im Bereich einer vorderen Kante des Bodentuchs (135) einzugreifen; wobei die Trommel (205) ein zweites Greifelement (245) umfasst, das dazu eingerichtet ist, im Bereich einer hinteren Kante in das Bodentuch (135) einzugreifen.

4. Reinigungsvorrichtung (115) nach Anspruch 2 oder 3, wobei ein Greifelement (245) an der Trommel (205) radial beweglich ist; und an der Trommel (205) im Bereich des Greifelements (245) eine radiale Vertiefung (250) vorgesehen ist, um das Greifelement (245) aufzunehmen.

5. Reinigungsvorrichtung (115) nach einem der Ansprüche 2 bis 4, wobei das Greifelement (245) dazu eingerichtet ist, das Bodentuch (135) an der Trommel (205) einzuklemmen.

6. Reinigungsvorrichtung (115) nach einem der vorangehenden Ansprüche, ferner umfassend einen Laugenbehälter (240) unterhalb der Trommel (205).

7. Reinigungsvorrichtung (115) nach einem der vorangehenden Ansprüche, ferner umfassend eine Walze (210) mit radialen Bearbeitungselementen (255); wobei die Steuervorrichtung (220) dazu eingerichtet ist, die Trommel (205) und die Walze (210) derart zu steuern, dass die Bearbeitungselemente (255) in das Bodentuch (135) eingreifen, um es zu reinigen.

8. Reinigungsvorrichtung (115) nach Anspruch 7, wobei an der Walze (210) eine axial verlaufende Dichtlippe (260) angebracht ist, um einen radialen Spalt zwischen der Trommel (205) und der Walze (210) abzudichten.

9. Reinigungsvorrichtung (115) nach einem der Ansprüche 7 oder 8, wobei an der Walze (210) eine axial verlaufende Aussparung (265) vorgesehen ist, um einen radialen Spalt zwischen der Trommel (205) und der Walze (210) zu bilden.

10. Reinigungsvorrichtung (115) nach einem der Ansprüche 7 bis 9, wobei die Befeuchtungseinrichtung (215) dazu eingerichtet ist, eine Flüssigkeit in einen Bereich zwischen der Trommel (205) und der Walze (210) zu fördern.

11. Basisstation (110) für einen automatischen Bodenreiniger (105), wobei die Basisstation (110) eine Reinigungsvorrichtung (115) nach einem der vorangehenden Ansprüche umfasst.

12. Verfahren zum Reinigen eines Bodentuchs (135) eines automatischen Bodenreinigers (105), wobei das Verfahren folgende Schritte umfasst: automatisches Übernehmen des Bodentuchs (135) vom Bodenreiniger (105) an eine Reinigungsvorrichtung (115), während der Bodenreiniger (105) über die Reinigungsvorrichtung fährt; Reinigen des Bodentuchs (135) in der Reinigungsvorrichtung; und automatisches Anbringen des Bodentuchs (135) am Bodenreiniger (105), während der Bodenreiniger (105) über die Reinigungsvorrichtung (115) fährt.

13. System (100), umfassend einen automatischen Bodenreiniger (105) und eine Reinigungsvorrichtung (115) nach einem der Ansprüche 1 bis 10, wobei der Bodenreiniger (105) dazu eingerichtet ist, ein Bodentuch (135) an seiner Unterseite aufzunehmen; das Bodentuch (135) über einen Boden zu führen, um diesen zu reinigen, und über die Reinigungsvorrichtung (115) zu fahren, um das Bodentuch (135) an die Reinigungsvorrichtung (115) zu übergeben oder von dieser aufzunehmen.

## Claims

1. Cleaning apparatus (115) for cleaning a floor cloth (135) for an automatic floor cleaner (105), wherein the cleaning apparatus (115) comprises the following:
- a water-permeable radial drum (205) which is configured to accommodate the floor cloth (135) on its peripheral surface;
- a dampening facility (215) for the floor cloth (135) attached to the drum (210); and
- a control apparatus (220) for controlling the drum (210) such that the floor cloth (135) is removed from or attached to a floor cleaner (105) running over the drum (210).

2. Cleaning apparatus (115) according to claim 1, wherein the drum (205) has a first grip element (245) for engaging into the floor cloth (135) while the floor cleaner (105) runs over the drum (205) and for removing the floor cloth (135) from the floor cleaner (105).

3. Cleaning apparatus (115) according to claim 2, wherein the first grip element (245) is configured to engage into the region of a front edge of the floor cloth (135), wherein the drum (205) comprises a second grip element (245) which is configured to engage into the region of a rear edge in the floor cloth (135).

4. Cleaning apparatus (115) according to claim 2 or 3, wherein a grip element (245) can be moved radially on the drum (205), and a radial recess (250) is provided in the region of the grip element (245) for receiving the grip element (245).

5. Cleaning apparatus (115) according to one of claims 2 to 4, wherein the grip element (245) is configured to clamp the floor cloth (135) onto the drum (205).

6. Cleaning apparatus (115) according to one of the preceding claims, further comprising an outer tub (240) beneath the drum (205).

7. Cleaning apparatus (115) according to one of the preceding claims, further comprising a roller (210) with radial processing elements (255); wherein the control apparatus (220) is configured to control the drum (205) and the roller (210) such that the processing elements (255) engage into the floor cloth (135) for the cleaning thereof.

8. Cleaning apparatus (115) according to claim 7, wherein a sealing lip (260) running axially is attached to the roller (210) in order to seal a radial gap between the drum (205) and the roller (210).

9. Cleaning apparatus (115) according to one of claims 7 or 8, wherein a slot (265) running axially is provided on the roller (210) in order to form a radial gap between the drum (205) and the roller (210).

10. Cleaning apparatus (115) according to one of claims 7 to 9, wherein the dampening facility (215) is configured to convey a liquid in a region between the drum (205) and the roller (210).

11. Base station (110) for an automatic floor cleaner (105), wherein the base station (110) comprises a cleaning apparatus (115) according to one of the preceding claims.

12. Method for cleaning a floor cloth (135) of an automatic floor cleaner (105), wherein the method comprises the following steps: automatic transfer of the floor cloth (135) from the floor cleaner (105) to a cleaning apparatus (115) while the floor cleaner (105) runs over the cleaning apparatus; cleaning of the floor cloth (135) in the cleaning apparatus; and automatic attachment of the floor cloth (135) to the floor cleaner (105) while the floor cleaner (105) runs over the cleaning apparatus (115).

13. System (100), comprising an automatic floor cleaner (105) and a cleaning apparatus (115) according to one of claims 1 to 10, wherein the floor cleaner (105) is configured to accommodate a floor cloth (135) on its underside; to pass the floor cloth (135) over a floor for the cleaning thereof, and to run over the cleaning apparatus (115) in order to transfer the floor cloth (135) to the cleaning apparatus (115) or to remove it from the cleaning apparatus.

## Revendications

1. Dispositif de nettoyage (115) pour le nettoyage d'une serpillère (135) pour un nettoyeur de sol automatique (105), dans lequel le dispositif de nettoyage (115) comprend les éléments suivants :
- un tambour radialement perméable à l'eau (205), lequel est aménagé afin d'accueillir la serpillère (135) sur sa surface d'enveloppe ;
- un dispositif d'humidification (215) pour la serpillère (135) apposée sur le tambour (210) ; et
- un dispositif de commande (220) pour la commande du tambour (210) de sorte que la serpillère (135) soit enlevée d'un ou apposée sur un nettoyeur de sol (105) passant par-dessus le tambour (210).

2. Dispositif de nettoyage (115) selon la revendication 1, dans lequel le tambour (205) présente un premier élément de préhension (245) afin de s'engrener dans la serpillère (135) pendant que le nettoyeur de sol (105) passe par-dessus le tambour (205) et afin d'enlever la serpillère (135) du nettoyeur de sol (105).

3. Dispositif de nettoyage (115) selon la revendication 2, dans lequel le premier élément de préhension (245) est aménagé afin de s'engrener dans la région d'un bord avant de la serpillère (135) ; dans lequel le tambour (205) comprend un deuxième élément de préhension (245) aménagé afin de s'engrener dans la zone d'un bord arrière dans la serpillère (135).

4. Dispositif de nettoyage (115) selon la revendication 2 ou 3, dans lequel un élément de préhension (245) est mobile radialement sur le tambour (205) et une concavité radiale (250) est prévue sur le tambour (205) dans la zone de l'élément de préhension (245), afin d'accueillir l'élément de préhension (245).

5. Dispositif de nettoyage (115) selon l'une des revendications 2 à 4, dans lequel l'élément de préhension (245) est aménagé afin de coincer la serpillère (135) sur le tambour (205).

6. Dispositif de nettoyage (115) selon l'une des revendications précédentes, comprenant en outre une cuve à lessive (240) sous le tambour (205).

7. Dispositif de nettoyage (115) selon l'une des revendications précédentes, comprenant en outre un cylindre (210) avec des éléments de traitement radiaux (255), dans lequel le dispositif de commande (220) est aménagé afin de commander le tambour (205) et le cylindre (210) de sorte que les éléments de traitement (255) s'engrènent dans la serpillère (135) afin de la nettoyer.

8. Dispositif de nettoyage (115) selon la revendication 7, dans lequel une lèvre d'étanchéité (260) s'étendant axialement est apposée sur le cylindre (210), afin d'étanchéifier une fente radiale entre le tambour (205) et le cylindre (210).

9. Dispositif de nettoyage (115) selon l'une des revendications 7 ou 8, dans lequel un évidement (265) s'étendant axialement est prévu sur le cylindre (210), afin de former une fente radiale entre le tambour (205) et le cylindre (210).

10. Dispositif de nettoyage (115) selon l'une des revendications 7 à 9, dans lequel le dispositif d'humidification (215) est aménagé afin de diriger un fluide dans une zone entre le tambour (205) et le cylindre (210).

11. Station de base (110) pour un nettoyeur de sol automatique (105), dans lequel la station de base (110) comprend un dispositif de nettoyage (115) selon l'une des revendications précédentes.

12. Procédé pour le nettoyage d'une serpillère (135) d'un nettoyeur de sol automatique (105), dans lequel le procédé comprend les étapes suivantes : prise en charge automatique de la serpillère (135) du nettoyeur de sol (105) sur un dispositif de nettoyage (115) pendant que le nettoyeur de sol (105) passe par-dessus le dispositif de nettoyage ; nettoyage de la serpillère (135) dans le dispositif de nettoyage et mise en place automatique de la serpillère (135) sur le nettoyeur de sol (105) pendant que le nettoyeur de sol (105) passe par-dessus le dispositif de nettoyage (115).

13. Système (100) comprenant un nettoyeur de sol automatique (105) et un dispositif de nettoyage (115) selon l'une des revendications 1 à 10, dans lequel le nettoyeur de sol (105) est aménagé afin d'accueillir une serpillère (135) sur son côté inférieur, de faire passer la serpillère (135) sur un sol afin de le nettoyer et par-dessus le dispositif de nettoyage (115) afin de transmettre la serpillère (135) au dispositif de nettoyage (115) ou de l'en prendre.
